# FASCICULE DE BREVET EUROPEEN

(11) **EP 1 488 848 B1**
(45) Date de publication et mention de la délivrance du brevet: **15.08.2007**
(21) Numéro de dépôt: 04291425.9
(22) Date de dépôt: 08.06.2004
(51) Int. Cl.: B25B 5/04, B01F 15/00

(54) **Système de maintien élastique d'un récipient en regard d'une tête de mélange d'un mélangeur**
System für das elastische Halten eines Behälters in Bezug auf einen Mischkopf eines Mischers
System for elastically holding a container with regard to a mixing head in a mixer

(30) Priorité: 17.06.2003 FR 0307303
(43) Date de publication de la demande: 22.12.2004
(73) Titulaire: VMI, 85600 Montaigu (FR)
(72) Inventeur: Vannier, Guillaume, 44100 Nantes (FR); Fisson, Gérard, 85600 Saint-Hilaire de Loulay (FR); Ricard, Etienne-Pascal, 85600 Treize-Septiers (FR)
(74) Mandataire: Derambure, Christian

(56) Documents cités:
- DE-A- 10 129 130
- US-A- 4 514 833

## Description

L'invention concerne un système de maintien réversible d'un récipient en position de mélange dans un mélangeur, ainsi qu'un mélangeur comprenant un tel système de maintien. Le document US-A-4514833 expose un mélangeur comprenant un système de maintien dont les mâchoires sont mues par une vis sans fin.

On connaît de tels mélangeurs qui sont adaptés pour le mélange de tout type de produits sous forme liquide ou visqueuse contenus dans un récipient. En particulier, ils peuvent permettre la réalisation d'émulsions à partir d'ingrédients introduits dans un récipient.

De tels mélangeurs doivent donc permettre le maintien efficace d'un récipient en regard de la tête de mélange du mélangeur. En effet, la tête de mélange tournant à une certaine vitesse, elle peut entraîner le déplacement du récipient si celui-ci n'est pas maintenu. De plus, les mélangeurs doivent permettre l'introduction et le dégagement rapides des récipients sous la tête de mélange quelle que soit la taille desdits récipients.

On connaît des systèmes de maintien permettant de maintenir des récipients de tailles différentes en regard de la tête de mélange. Ces systèmes comprennent des mâchoires, dont l'écartement est réglable en fonction de la taille du récipient, et des organes de serrage rigide permettant de fixer l'écartement des mâchoires. L'introduction et le maintien d'un récipient implique donc de desserrer les organes de serrage, de régler l'écartement des mâchoires en fonction de la taille du récipient et de resserrer les organes de serrage.

En outre, de tels systèmes sont peu pratiques car ils impliquent un nouveau réglage à chaque fois que l'on change de récipient, même si le récipient suivant est de même dimension que le précédent. Par ailleurs, pour que l'écartement des mâchoires soit maintenu, des efforts de serrage importants sont nécessaires car, sous l'effet du mouvement de la tête de mélange, les mâchoires subissent des contraintes qui tendent à faire desserrer les organes de serrage.

L'invention vise à palier ces inconvénients en proposant un système de maintien réversible d'un récipient en position de mélange dans un mélangeur qui permet un réglage simple et rapide du système en fonction de la taille du récipient. De plus, ce système ne nécessite pas de nouveau réglage quand on échange un récipient par un récipient de même taille. Le système permet également d'assurer un serrage élastique contre le récipient sans effort de serrage important.

A cet effet et selon un premier aspect, l'invention concerne un système de maintien réversible d'un récipient en position de mélange dans un mélangeur, ledit système étant destiné à être fixé à un organe dudit mélangeur et comprenant un premier et un deuxième bras qui sont montés mobile en rotation relative autour d'un axe entre une position d'insertion du récipient entre les deux bras et une position verrouillée dans laquelle les bras entourent le récipient en exerçant un effort de serrage périphérique, ledit système comprenant en outre un levier de verrouillage réversible qui est monté en rotation autour de l'axe, un dispositif de contrainte élastique en rotation qui est solidaire d'une part du premier bras et d'autre part du levier et un dispositif de verrouillage réversible de la rotation relative du deuxième bras par rapport au levier.

Selon un deuxième aspect, l'invention concerne un mélangeur comprenant un bâti sur lequel est monté une tête de mélange, ledit mélangeur comprenant en outre un système de maintien réversible d'un récipient en regard de la tête de mélange tel que décrit ci-dessus.

D'autres objets et avantages de l'invention apparaîtront au cours de la description qui suit, faite en référence aux dessins annexés.

La figure 1 est une représentation schématique en perspective d'un mélangeur pourvu d'un système de maintien selon l'invention.

La figure 2 est une vue en perspective de dessus du système de maintien selon la figure 1.

La figure 3 est une vue en perspective de dessous du système de maintien selon la figure 1.

La figure 4 est une représentation de dessous du premier bras du système de maintien selon ies figures 2 et 3.

La figure 5 est une représentation de dessous du deuxième bras du système de maintien selon les figures 2 et 3.

La figure 6 est une représentation de dessous du levier de verrouillage du système de maintien selon les figures 2 et 3.

Les figures 7a, 7b, 7c sont des représentations de dessus de différentes positions du système de maintien selon les figures 2 et 3, respectivement sans récipient, avec un récipient et lors du dégagement du récipient.

Dans la description qui suit, les termes dessus, dessous sont définis selon l'axe [Oz) représenté sur la figure 1 et correspondant à la direction d'élévation du mélangeur.

En référence à la figure 1, le mélangeur 1 comprend un bâti 2 pourvu d'une colonne 3 sur laquelle est montée coulissant longitudinalement un ensemble supportant une tête de mélange 4. La tête de mélange 4 comprend un arbre entraîné en rotation par un moteur et pourvu à son extrémité d'un outil de mélange, une hélice par exemple.

La base de la colonne 3 est pourvue d'un socle 5 sur lequel repose le mélangeur 1. Un système de maintien 6 est agencé au dessus du socle 5. Ce système est monté sur la colonne, par exemple au moyen d'une bague 7 et de moyens de serrage (non représentés) de la bague 7 sur la colonne 3. Les moyens de serrage peuvent être desserrés afin de régler, par coulissement le long de la colonne 3, la hauteur du système de maintien 6 en fonction des dimensions du récipient utilisé.

La bague 7 est pourvue d'un alésage permettant le passage d'une tige 8 du système de maintien. La tige 8 est agencée de telle sorte que le système de maintien 6 peut maintenir un récipient en regard de la tête de mélange 4. Des moyens de fixation (non représentés) de la tige 8 dans l'alésage de la bague 7 sont prévus.

En référence aux figures 2 et 3, le système de maintien 6 comprend un premier 9 et un deuxième 10 bras. La tige 8 est fixée sous le deuxième bras 10, comme on peut le voir figure 3, par exemple au moyen de vis. Le deuxième bras 10 est donc fixe par rapport au bâti 2 du mélangeur 1 quand les moyens de serrage sont serrés et que la tige 8 est fixée dans l'alésage de la bague 7.

Les premier et deuxième bras 9 et 10 sont montés en rotation relative autour d'un axe 11 sensiblement vertical lorsque le mélangeur repose sur son socle et présentent une forme curviligne pouvant entourer un récipient. Ainsi le premier et deuxième bras forment une mâchoire lorsqu'ils sont associés.

Un levier de verrouillage 12 est en outre prévu, monté en rotation autour de l'axe 11 et interposé entre le premier et le deuxième bras 9 et 10. Un premier 13 et un deuxième 14 ergots coaxiaux sont prévus respectivement sur la face du dessus 16 et sur la face du dessous 15 du levier de verrouillage 12 au voisinage de sa périphérie et à proximité de l'axe 11.

Le premier ergot 13 est engagé dans une gorge 17 prévue dans le deuxième bras au voisinage de sa périphérie et à proximité de l'axe 11. La gorge 17 est agencée pour permettre la rotation relative du levier par rapport au deuxième bras sur une course définie. A cet effet, la gorge 17 présente une forme curviligne dont le centre est l'axe 11, comme représenté sur la figure 5.

Un dispositif de verrouillage réversible comprenant une molette 19 est montée sur le premier ergot 14 qui est fileté. Ainsi, on peut bloquer le déplacement de l'ergot 14 dans la gorge 17 en vissant la molette 19 et libérer ce déplacement en dévissant la molette 19. Ceci a pour effet d'empêcher ou de permettre la rotation du levier de verrouillage 12 par rapport au deuxième bras 10.

Le deuxième ergot 14 est engagé dans une gorge 18 prévue dans le premier bras 9 au voisinage de sa périphérie et à proximité de l'axe 11. La gorge 18 est agencée pour permettre la rotation relative du levier 12 par rapport au premier bras 9 sur une course définie. A cet effet, la gorge 18 présente une forme curviligne dont le centre est l'axe 11, comme représenté sur la figure 4.

Le deuxième ergot 14 peut également être fileté afin de pouvoir y visser un moyen de fixation, par exemple un écrou (non représenté), pour maintenir le premier bras 9 sous le levier 12. Le vissage de l'écrou est prévu pour laisser un jeu entre le premier bras 9 et le levier 12, ainsi la rotation du levier par rapport au premier bras est possible.

Un dispositif de contrainte 20 élastique en rotation est solidaire du premier bras 9 et du levier 12. Ce dispositif 20 comprend un premier organe cubique 21 solidaire de la face de dessous du premier bras 9 et s'étendant autour de l'axe 11. Ce premier organe comprend un logement 22 dans lequel est monté en rotation autour de l'axe 11 un deuxième organe cubique 23 solidaire de la face du dessous 15 du levier, comme représenté sur la figure 3. Le premier et le deuxième organes cubiques 21 et 23 sont agencés de telle sorte que le deuxième organe cubique 23 est décalé d'un angle sensiblement égal à 45° par rapport au premier organe cubique 21 lorsque qu'aucune force n'est appliquée sur le dispositif de contrainte 20.

Des moyens élastiques 24 sont disposés dans le logement 22 dans les espaces crées par le décalage entre le premier et le deuxième organes cubiques 21 et 23. Ainsi, on peut contraindre élastiquement la rotation relative du deuxième organe 23 dans le logement 22.

Les moyens élastiques 24 peuvent être formés de quatre boudins en matériau élastomérique qui sont disposés chacun entre une arête du premier organe 21 et une face du deuxième organe 23.

Selon des variantes non représentées, d'autres dispositifs de contrainte élastique peuvent être prévus, tels qu'un ressort de rappel agencé entre le premier bras 9 et le ievier 12 par exempie.

Le premier et deuxième bras 9 et 10 comprennent des patins 25, 26 et 27 souples agencés sur leur face de dessus. Ces patins sont destinés à transmettre l'effort de serrage du système de maintien 6 sur le récipient maintenu dans sa position de mélange.

Selon la réalisation représentée sur les figures, le deuxième bras 10 comprend deux patins 25 et 26, montés sur des pions 28 prévus sur la face de dessus du deuxième bras à proximité de son extrémité éloignée de l'axe 11, comme représenté sur la figure 5. Ces patins sont formés d'une bande de matériau élastomérique 29 qui est enroulée tendue autour de deux pions 28. La bande de matériau saille radialement vers l'intérieur du bras.

Le premier bras 9 comprend un seul patin 27 similaire aux patins 25 et 26 et également monté sur deux pions 28. Les deux pions 28 sont montés sur une pièce rotative 30 montée sur un ergot 31 situé sur la face de dessus du premier bras au voisinage de son extrémité éloignée de l'axe 11, comme représenté sur les figure 3 et 4. La rotation de la pièce 30 permet d'adapter la position du patin 27 à la forme du récipient maintenu. Un meilleur serrage du récipient est ainsi assuré.

Le fonctionnement du système de maintien 6 va maintenant être décrit en référence aux figures 7a à 7c.

Sur la figure 7a, le système de maintien 6 ne maintient aucun récipient. Comme indiqué plus haut, le deuxième bras est fixe en rotation par rapport au bâti du mélangeur. Sans récipient et la molette 19 étant desserrée, la rotation du premier bras 9 par rapport au deuxième 10 est libre et non élastique dans les limites définies par les gorges 17 et 18. La rotation du levier 12 est également libre dans les limites définies par les gorges 17 et 18. La rotation du levier 12 par rapport au premier bras 9 est en outre limitée par le dispositif de contrainte élastique 20. Cette position est la position d'insertion d'un récipient.

Pour introduire un récipient entre les deux bras, on écarte donc le premier bras du deuxième en ouvrant la mâchoire définie par ces bras 9 et 10. On dispose ensuite le récipient contre les patins 25 et 26 du deuxième bras 10 de façon à ce qu'il soit en regard de la tête de mélange 4.

Le premier bras 9 est ensuite ramené vers le récipient en fermant la mâchoire et en appliquant le patin 27 contre le récipient, comme représenté sur la figure 7b où un récipient 32 est maintenu par le système de maintien 6.

Le patin 27 forme donc contre appui sur le récipient, et, lorsque le levier est amené vers le premier bras, la rotation du deuxième organe cubique 23 dans le logement 22 est contrainte élastiquement et la rotation du premier bras par rapport au deuxième devient une rotation avec un rappel élastique qui tend à fermer la mâchoire. Pour accentuer et préserver cette contrainte, on serre la molette 19 sur l'ergot 13 de façon à rendre le levier 12 fixe par rapport au deuxième bras 10.

On obtient ainsi un système de maintien 6 débrayable et embrayable à volonté par déplacement du levier 12 et serrage de la molette 19.

De la sorte, les deux bras du système de maintien 6 exercent un effort de serrage périphérique autour du récipient, le maintenant ainsi fermement en regard de ia tête de méiange 4 dans une position de verrouillage. Le serrage périphérique est toutefois limité afin de ne pas endommager le récipient maintenu. Cette limite est fixée par la gorge 18 dont les extrémités empêchent d'appliquer une contrainte élastique d'intensité trop importante entre le deuxième organe cubique 23 et le logement 22. De plus, les vibrations provoquées par la rotation de la tête de mélange sont partiellement absorbées par le mouvement élastique du premier bras 9. Le système de maintien n'est donc pas perturbé par ces vibrations et préserve son efficacité lors du fonctionnement du mélangeur.

Une fois le levier 12 rendu fixe du deuxième bras 10, le réglage du système de maintien pour ie récipient est effectué. Ce réglage est conservé même lorsqu'on retire le récipient comme représenté sur la figure 7c. Pour dégager le récipient du système de maintien, on écarte le premier bras 9 du deuxième 10, cet écartement contraint de façon supplémentaire la rotation du deuxième organe cubique 23 dans le logement 22. Une fois le récipient dégagé, le premier bras est donc ramené automatiquement à sa position initiale dans la position verrouillée du système de maintien.

Ainsi, si le même récipient ou un autre de mêmes dimensions doit être placé dans le système de maintien 6, le réglage n'est plus à effectuer, on écarte le premier bras du deuxième, on place le récipient et le premier bras revient dans la position de verrouillage.

Si les dimensions du récipient varient, il suffit de desserrer la molette 19 afin de libérer le levier 12 par rapport au deuxième bras 10 et d'effectuer un nouveau réglage.

Les dimensions des gorges 17 et 18 et celles des deux bras 9 et 10 sont par exemple choisies pour pesrmettre au système de maintenir des récipients ayant une contenance allant de 0.1 L à environ 20 L.

Le système de maintien 6 peut également comprendre un capteur de sécurité 33 qui est destiné à être connecté au dispositif de pilotage du mélangeur 1, comme représenté sur la figure 3. Ce capteur 33, par exemple basé sur une mesure d'angle, est agencé pour émettre un signal interdisant la mise en route du mélangeur 1 en cas de mauvais serrage du récipient 32 dans le mélangeur 1.

## Revendications

1. Système de maintien réversible d'un récipient en position de mélange dans un mélangeur (1), ledit système (6) étant destiné à être fixé à un organe dudit mélangeur et comprenant un premier (9) et un deuxième (10) bras qui sont montés mobile en rotation relative autour d'un axe (11) entre une position d'insertion du récipient entre les deux bras (9, 10) et une position verrouillée dans laquelle les bras (9, 10) entourent le récipient en exerçant un effort de serrage périphérique, ledit système étant **caractérisé en ce qu'**il comprend en outre un levier de verrouillage (12) réversible qui est monté en rotation autour de l'axe (11), un dispositif de contrainte élastique (20) en rotation qui est solidaire d'une part du premier bras (9) et d'autre part du levier (12) et un dispositif de verrouillage réversible de la rotation relative du deuxième bras (10) par rapport au levier (12).

2. Système selon la revendication 1, **caractérisé en ce que** le levier de verrouillage (12) comprend un premier ergot (13) engagé dans une gorge (17) prévue dans le deuxième bras (10), ladite gorge étant agencée pour permettre la rotation relative du levier (12) par rapport au deuxième bras (10) sur une course définie, le dispositif de verrouillage comprenant une molette (19) montée sur le premier ergot (13) qui est fileté de sorte, par vissage respectivement dévissage, à bloquer respectivement libérer le déplacement du premier ergot (13) dans la gorge (17).

3. Système selon la revendication 2, **caractérisé en ce que** le levier de verrouillage (12) comprend un deuxième ergot (14) prévue sur la surface opposée à celle sur laquelle le premier ergot (13) est prévu, ledit deuxième ergot étant engagé dans une gorge (18) prévue dans le premier bras (9) de sorte à permettre la rotation relative du levier (12) par rapport au premier bras (9) sur une course définie.

4. Système selon la revendication 3, **caractérisé en ce que** le premier et le deuxième ergots (13, 14) sont coaxiaux.

5. Système selon l'une quelconque des revendications 1 à 4, **caractérisé en ce que** le dispositif de contrainte élastique (20) comprend un premier organe cubique (21) solidaire d'une face du premier bras (9), ledit premier organe comprenant un logement (22) dans lequel est monté en rotation un deuxième organe cubique (23) qui est solidaire d'une face du levier (12), des moyens élastiques (24) étant disposés dans ledit logement de sorte à contraindre élastiquement la rotation relative du deuxième organe (23) dans le logement (22).

6. Système selon la revendication 5, **caractérisé en ce que** les moyens élastiques (24) sont formés de quatre boudins en matériau élastomérique qui sont disposés chacun entre une arête du premier organe (21) et une face du deuxième organe (23).

7. Système selon l'une quelconque des revendications 1 à 6, **caractérisé en ce que** les bras (9, 10) sont pourvus de patins souples (25, 26, 27) par l'intermédiaire desquels l'effort de serrage est exercé sur le récipient (32).

8. Système selon la revendication 7, **caractérisé en ce que** le premier bras (9) comprend un patin (27) et le deuxième bras (10) comprend deux patins (25, 27).

9. Système selon la revendication 7 ou 8, **caractérisé en ce qu'**un patin (25, 26) du deuxième bras (10) est formé d'une bande de matériau élastomérique (29) qui est enroulée tendue autour de deux pions (28) solidaires d'une face du bras, ladite bande saillant radialement vers l'intérieur du bras.

10. Système selon l'une des revendications 7 à 9, **caractérisé en ce que** le patin (27) du premier bras (9) est formé d'une bande de matériau élastomérique (29) qui est enroulée tendue autour de deux pions (28) solidaires d'une pièce rotative (30) montée sur un ergot (31) prévu sur une face du premier bras (9), ladite bande saillant radialement vers l'intérieur du bras.

11. Système selon l'une quelconque des revendications 1 à 10, **caractérisé en ce qu**'il comprend en outre un capteur de sécurité (33) qui est destiné à être connecté au dispositif de pilotage du mélangeur (1), ledit capteur étant agencé pour émettre un signal interdisant la mise en route du mélangeur (1) en cas de mauvais serrage du récipient (32) dans le mélangeur.

12. Mélangeur comprenant un bâti (2) sur lequel est monté une tête de mélange (4), **caractérisé en ce qu**'il comprend en outre un système de maintien réversible (6) d'un récipient en regard de la tête de mélange selon l'une quelconque des revendications 1 à 11.

13. Mélangeur selon la revendication 12, **caractérisé en ce que** le bâti (2) comprend une colonne (3) sur laquelle est montée coulissant la tête de mélange (4).

14. Mélangeur selon la revendication 13, **caractérisé en ce que** le système de maintien (6) est associé coulissant à la colonne (3) par une tige (8) du système de maintien, ladite tige étant montée coulissante dans un alésage d'une bague (7) montée coulissante autour de la colonne (3).

15. Mélangeur selon l'une quelconque des revendications 12 à 14, **caractérisé en ce que** le deuxième bras (10) est monté fixe en rotation par rapport au bâti (2).

## Claims

1. Reversible system for holding a container in mixing position in a mixer (1), said system (6) being intended for being fixed to an element of said mixer and comprising a first (9) and second (10) arm, which are mounted so as to be rotatingly mobile about an axis (11) between a position in which the container is inserted between the two arms (9, 10) and a locked position in which the arms (9, 10) surround the container exerting a peripheral tightening force, said system being **characterised in that** it also comprises a reversible locking lever (12) which is rotatingly mounted about an axis (11), an elastic rotation-limiting device (20) which is fixed by one end to the first arm (9) and by the other end to the lever (12) and a reversible device for locking the relative rotation of the second arm (10) in relation to the lever (12).

2. System according to claim 1, **characterised in that** the locking lever (12) comprises a first lug (13) inserted in a groove (17) made in the second arm (10), said groove being arranged such as to allow the relative rotation of the lever (12) in relation to the second arm (10) on a defined course, the locking device comprising a thumbwheel (19) mounted on the first lug (13) which is threaded so as, by screwing and unscrewing, respectively to block and unblock the movement of the first lug (13) in the groove (17).

3. System according to claim 2, **characterised in that** the locking lever (12) comprises a second lug (14) on the surface opposite that on which the first lug (13) is placed, said second lug being inserted in a groove (18) provided in the first arm (9) so as to allow the relative rotation of the lever (12) in relation to the first arm (9) following a defined course.

4. System according to claim 3, **characterised in that** the first and second lugs (13, 14) are coaxial.

5. System according to any one of the claims from 1 to 4, **characterised in that** the elastic restraining device (20) comprises a first cubic element (21) fixed to one face of the first arm (9), said first element comprising a housing (23) in which a second cubic element (23), fixed to one face of the lever (12), is rotatingly mounted, elastic means being arranged in said housing so as to elastically restrain the relative rotation of the second element (23) in the housing (22).

6. System according to claim 5, **characterised in that** the elastic means (24) are made up of four flanges of an elastomer material, each of which is arranged between one edge of the first element (21) and one face of the second element (23).

7. System according to any one of the claims from 1 to 6, **characterised in that** the arms (9, 10) are equipped with flexible pads (25, 26, 27) which transmit the tightening force to the container (32).

8. System according to claim 7, **characterised in that** the first arm (9) comprises one pad (27) and the second arm (10) comprises two pads (25, 26).

9. System according to claim 7 or 8, **characterised in that** one pad (25, 26) of the second arm (10) is made up of a strip of elastomer material (29), which is tightly wound around two pins (28) fixed to one face of the arm, said strip projecting radially towards the inside of the arm.

10. System according to one of the claims from 7 to 9, **characterised in that** the pad (27) of the first arm (9) is made up of a strip of elastomer material (29), which is tightly wound around two pins (28) fixed to a rotating part (30) mounted on a slug (31) provided on a face of the first arm (9), said strip projecting radially towards the inside of the arm.

11. System according to any one of the claims from 1 to 10, **characterised in that** it also comprises a safety sensor (33), which is intended to be connected to the mixer control device (1), said sensor being arranged to emit a signal that prevents the mixer (1) from starting up if the container (32) is not held tightly in the mixer.

12. Mixer comprising a frame (2) on which a mixing head (4) is mounted, **characterised in that** it also comprises a reversible system (6) for holding a container opposite the mixing head according to any one of the claims from 1 to 11.

13. Mixer according to claim 12, **characterised in that** the frame (2) comprises a column (3) on which the mixing head (4) is slidingly mounted.

14. Mixer according to claim 13, **characterised in that** the holding system (6) is slidingly associated with the column (3) by means of a rod (8) of the holding system, said rod being slidingly mounted in a bore of a collar (7) slidingly mounted around the column (3).

15. Mixer according to any one of the claims from 12 to 14, **characterised in that** the second arm (10) is mounted rotatingly fixed in relation to the frame (2).

## Patentansprüche

1. Umsteuerbares Haltesystem für einen Behälter in Mischposition in einem Mischer (1), wobei besagtes System (6) dazu bestimmt ist, an einem Organ besagten Mischers befestigt zu werden, welches einen ersten (9) und einen zweiten (10) Arm umfasst, der beweglich drehbar um eine Achse (11) zwischen einer Einschubposition des Behälters zwischen zwei Armen (9, 10) und einer verriegelten Position, in der die Arme (9, 10) den Behälter umgeben, montiert ist und am Rand eine Spannkraft ausüben, wobei besagtes System **dadurch gekennzeichnet ist, dass** es ferner einen umsteuerbaren Sperrhebel (12) umfasst, der drehbar um Achse (11) montiert ist, eine biegsame, sich drehende Spannungsentlastungsvorrichtung (20), die zum einen fest mit dem ersten Arm (9) und zum anderen mit dem Hebel (12) verbunden ist, und eine umsteuerbare Sperrvorrichtung für das Sperren der relativen Drehung in Bezug auf den zweiten Arm (10) im Verhältnis zum Hebel (12).

2. System nach Patentanspruch 1, **dadurch gekennzeichnet, dass** der Sperrhebel (12) einen ersten Führungsstift (13) umfasst, der in eine Nut (17) im zweiten Arm (10) eingreift, wobei besagte Nut so angeordnet ist, dass die relative Drehung des Hebels (12) im Verhältnis zum zweiten Arm (10) auf einem vordefinierten Weg möglich ist, wobei die Sperrvorrichtung ein Rändelrädchen (19) umfasst, dass auf dem ersten Führungsstift (13) montiert ist, dessen Gewinde dergestalt ist, dass durch Ein- bzw. Aufschrauben das Verschieben des ersten Stiftes (13) in der Nut (17) gesperrt oder freigegeben wird.

3. System nach Patentanspruch 2, **dadurch gekennzeichnet, dass** der Sperrhebel (12) einen zweiten Stift (14) umfasst, der auf der Seite vorgesehen ist, die der des ersten Stiftes (13) gegenüber steht, wobei besagter zweiter Stift in eine Nut (18) eingreift, die im ersten Arm (9) vorgesehen ist, so dass die relative Drehung des Hebels (12) in Bezug auf den ersten Arm (9) auf einem vordefinierten Weg möglich ist.

4. System nach Patentanspruch 3, **dadurch gekennzeichnet, dass** der erste und der zweite Stift (13, 14) koaxial sind.

5. System nach einem der Patentansprüche 1 bis 4, **dadurch gekennzeichnet, dass** die biegsame Spannungsentlastungsvorrichtung (20) ein erstes kubisches Organ (21) umfasst, dass fest mit einer Fläche des ersten Arms (9) verbunden ist, wobei besagtes erstes Organ eine Aufnahme (22) umfasst, in die drehbar ein zweites kubisches Organ (23) montiert ist, das fest mit einer Fläche des Hebels (12) verbunden ist, und dehnbare Mittel (24), die so in besagter Aufnahme angeordnet sind, dass die relative Drehung des zweiten Organs (23) von Aufnahme (22) elastisch gehemmt wird.

6. System nach Patentanspruch 5, **dadurch gekennzeichnet, dass** die dehnbaren Mittel (24) aus vier Wülsten aus Elastomermaterial geformt sind, die jeweils zwischen einer Kante des ersten Organs (21) und einer Fläche des zweiten Organs (23) angeordnet sind.

7. System nach einem der Patentansprüche 1 bis 6, **dadurch gekennzeichnet, dass** die Arme (9, 10) mit weichen Rutschleisten (25, 26, 27) versehen sind, über die die Spannkraft auf den Behälter (32) ausgeübt wird.

8. System nach Patentanspruch 7, **dadurch gekennzeichnet, dass** der erste Arm (9) eine Rutschleiste (27) und der zweite Arm (10) zwei Rutschleisten (25, 26) umfasst.

9. System nach Patentanspruch 7 oder 8, **dadurch gekennzeichnet, dass** eine Rutschleiste (25, 26) des besagen Arms (10) aus einem Streifen aus Elastomermaterial (29) gebildet wird, der gestrafft um zwei Zapfen (28) gewickelt ist, die mit einer Fläche des Arms fest verbunden sind, wobei besagter Streifen radial zur Innenseite des Arms hervorspringt.

10. System nach einem der Patenansprüche 7 bis 9, **dadurch gekennzeichnet, dass** die Rutschleiste (27) des ersten Arms (9) aus einem Streifen aus Elastomermaterial (29) gebildet wird, der gestrafft um zwei Zapfen (28) gewickelt ist, die mit fest mit einem drehbaren Teil (30) verbunden sind, das auf einen Führungsstift (31) an der Seite des ersten Arms (9) montiert ist, wobei besagter Streifen radial zur Innenseite des Arms hervorspringt.

11. System nach einem der Patenansprüche 1 bis 10, **dadurch gekennzeichnet, dass** es ferner einen Sicherheitssensor (33) umfasst, der dazu bestimmt ist, an die Steuervorrichtung des Mischers (1) angeschlossen zu werden, wobei besagter Sensor so gestaltet ist, dass er ein Signal aussenden kann, das die Inbetriebnahme des Mischers (1) verhindert, wenn der Behälter (32) im Mischer nicht richtig eingespannt ist.

12. Mischer, der ein Gestell(2) umfasst, auf dem ein Mischkopf (4) montiert ist, **dadurch gekennzeichnet, dass** er ferner ein umsteuerbares Haltessystem (6) eines Behälters gegenüber dem Mischkopf gemäß einem der Patentansprüche 1 bis 11 umfasst.

13. Mischer nach Patentanspruch 12, **dadurch gekennzeichnet, dass** das Gestell (2) einen Säulenständer(3) umfasst, auf dem gleitend der Mischkopf (4) montiert ist.

14. Mischer nach Patentanspruch 13, **dadurch gekennzeichnet, dass** das Haltesystem (6) gleitend mit dem Säulenständer (3) durch einen Stab (8) des Haltesystems verbunden ist, wobei besagter Stab gleitend in eine Bohrung eines Rings (7) montiert ist, der gleitend um den Säulenständer (3) montiert ist.

15. Mischer nach einem der Patentansprüche 12 bis 14, **dadurch gekennzeichnet, dass** der zweite Arm (10) feststehend drehbar in Bezug auf den Rahmen (2) montiert ist.
